# EUROPÄISCHE PATENTSCHRIFT

(11) **EP 0 436 946 B1**
(45) Veröffentlichungstag und Bekanntmachung des Hinweises auf die Patenterteilung: **12.08.1992**
(21) Anmeldenummer: 90125710.5
(22) Anmeldetag: 28.12.1990
(51) Int. Cl.: E05D 15/52, E05F 7/06

(54) **Verdeckt liegendes unteres Ecklager für Dreh-, insbesondere Dreh/Kipp-Fenster, -Türen od. dgl.**
Concealed lower pivot bearing for turning windows, doors or similar, in particular turning and tiltable
Palier d'angle inférieur fixé en feuillure pour fenêtres, portes ou similaires pivotantes en particulier oscillo-battantes

(30) Priorität: 09.01.1990 DE 9000152 U
(43) Veröffentlichungstag der Anmeldung: 17.07.1991
(73) Patentinhaber: August Bilstein GmbH & Co. KG, 58256 Ennepetal (DE)
(72) Erfinder: Mencher, Werner, W-5509 Mandern (DE)

(56) Entgegenhaltungen:
- EP-A- 0 360 024
- EP-A- 0 385 414
- DE-A- 2 940 049
- DE-U- 8 907 630
- FR-A- 1 220 735

## Beschreibung

Die Erfindung bezieht sich auf ein verdeckt liegendes unteres Ecklager für Dreh-, insbesondere Dreh/Kipp-Fenster, -Türen od.dgl., mit einem zwischen der Flügelunterkante und dem unteren Querholm des feststehenden Rahmens angeordneten, beim Drehöffnen des Flügels eine quer zur Flügelebene erfolgende Verlagerung der Flügeldrehachse bewirkenden Lenkergestänge und einem zwischen dem festen Rahmen und Flügel im Drehachsbereich angeordneten, sich im wesentlichen in dessen Längsrichtung erstreckenden Arm.

Ein verdeckt liegendes unteres Ecklager obiger Art ist aus DE-U-89 07 630 bekannt.

Der Erfindung liegt die Aufgabe zugrunde, ein Ecklager der eingangs erwähnten Gattung zu schaffen, das bei einfacher Bauart ein Verlagerung des Flügels in vertikaler Richtung bei dessen Drehöffnen sicher verhindert.

Diese Aufgabe wird ausgehend von einem gattungsgemäßen Ecklager erfindungsgemäß durch den kennzeichnenden Teil des Anspruchs 1 gelöst.

Auf diese Weise kommt es beim Drehöffnen des Flügels zu keiner vertikalen verlagerung des Flügels, da die Aufhängestelle des Flügels am unteren Ende des Hängelenkers lediglich eine Horizontalverlagerung gegenüber dem unteren Ende des Stützstabes erfährt.

Vorteilhaft ist der Stützstab an seinem unteren Ende lagerzapfenartig zugespitzt und darüber in einem an einer Festrahmenschiene an deren der Drehachse zugewandtem Ende sitzenden Lagertopf kugelgelenkig abgestützt, während der Hängelenker an seinem freien unteren Ende hakenartig ausgebildet und darüber in einer am drehachsseitigen Ende einer Flügelrahmenschiene nach oben abgewinkelt angebrachten Hakenöse eingehängt ist.

Das mit der neuen Abstützschere zusammenwirkende Lenkergestänge ist vorteilhaft von der durch Anspruch 8 der DE-PS 21 13 665 bekannten Bauart, nämlich mit einem am unteren Querholm des feststehenden Rahmens drehachsnah unverschieblich angebrachten Traglenker und zwei damit gelenkig verbundenen, an der Flügelunterkante unverschieblich angelenkten Parallellenkern versehen, die zusammen mit dem Traglenker und der Flügelunterkante ein Lenkerparallelogramm bilden und wobei der eine Parallellenker über seine Gelenkverbindungsstelle am Tragarm zu einem Steuerarm verlängert ist, der mit seinem freien Ende in einem am festen Rahmen vorhandenen Führungsschlitz längsverschieblich geführt ist. Während jedoch bei der bekannten Lenkergestänge-Bauart der Steuerarm in Verlängerung des drehachsnah liegenden Parallellenkers und der Führungsschlitz für das freie Steuerarmende im Bereich des Traglenkers bzw. des Lenkerparallelogramms liegen und dadurch noch eine entsprechend breite Ecklager-Bauart bedingen, ist nach einem weiteren Merkmal der Erfindung der Steuerarm an dem von der Flügeldrehachse entfernt angeordneten Parallellenker vorhanden und der Führungsschlitz außerhalb des Schwenkbereichs des Traglenkers angeordnet.

Auf diese Weise können sämtliche Teile des unteren Ecklager-Lenkergestänges in der Flügelschließstellung deckungsgleich untereinanderliegen, so daß das gesamte Ecklager dann so schmal ist, wie es der normalen Breite seiner einzelnen Lenker bzw. Arme entspricht. Hierdurch kann ein solches Lenkergestänge auch bei solche Schmalbauweisen erfordernden, mit Mitteldichtungen versehenen Kippschwenk-Fenstern ohne weiteres eingebaut werden.

In der Zeichnung ist ein vorteilhaftes Ausführungsbeispiel des neuen verdeckt liegenden unteren Ecklagers dargestellt. Dabei zeigen
Fig.1 die Draufsicht auf ein mit einem solchen unteren Ecklager ausgerüstetes Dreh/Kipp-Fenster,
Fig.2 die Draufsicht auf das das untere Ecklager bildende Lenkergestänge mitsamt der Festrahmen- und Flügelrahmenschiene,
Fig.3 eine teilweise geschnittene Seitenansicht auf die das Ecklager enthaltende Fensterecke bei drehgeöffnetem Flügel und
Fig.4 die zu Fig.3 gehörende Draufsicht.

Das in Fig.1 abgebildete Dreh/Kipp-Fenster besteht aus dem feststehenden Rahmen 1 und dem darin angeschlagenen, sowohl um eine senkrechte Achse drehbaren als auch um eine untere horizontale Achse kippbaren Fensterflügel 2. Dazu ist der Flügel an seiner unteren drechachsseitigen Ecke über das in Fig.1 generell mit 3 bezeichnete Ecklager einerseits sowie über eine oben angeordnete, generell mit 4 bezeichnete Ausstellschere versehen bzw. darüber mit dem festen Rahmen 1 verbunden. Sowohl das untere Ecklager 3 als auch die obere Ausstellvorrichtung 4 sind, wie Fig.1 zeigt, vollständig verdeckt angeordnet, so daß von diesen Beschlagteilen von außen nichts zu sehen ist. Lediglich der für die Bedienung der Ausstellvorrichtung 4 über ein Treibstangengetriebe notwendige Betätigungsgriff 5 ist als Fensterbeschlagteil sichtbar und unmittelbar zugänglich. Die obere Ausstellvorrichtung 4 ist von herkömmlicher Beschaffenheit. Vorteilhaft wird dafür die durch die DE-OS 29 40 049 bekannte Schmalbauart verwendet.

Das untere Ecklager 3 besitzt ein Lenkergestänge, das beim Drehöffnen des Flügels 2 eine Verlagerung des unteren Endes seiner Drehachse quer zur Flügelebene bewirkt. Dieses Lenkergestänge ist insbesondere von der in Fig.2 deutlich erkennbaren Beschaffenheit. Es besteht aus der am unteren Querholm 1′ des festen Rahmens anzuschlagenden Festrahmenschiene 6, dem Traglenker 7, den beiden Parallellenkern 8 und 9 mit dem in dessen Verlängerung liegenden Steuerarm 9′ sowie der an der Unterkante des Flügels 2 anzuschlagenden Flügelrahmenschiene 10. Weiterhin gehören zum unteren Ecklager der entsprechend den Fig.3 und 4 im Drehachsbereich zwischen dem festen Rahmen 1 und dem Flügel 2 im Drehachsbereich angeordnete und sich im wesentlichen in dessen Längsrichtung erstreckende Stützstab 11 mit dem etwa mittig an ihm angelenkten Hängelenker 12, an dessen unterem Ende der Flügel 2 hängt.

Der Traglenker 7 ist mit seinem einen Ende drehachsnah über den Bolzen 13 auf der Festrahmenschiene 6 unverschieblich angelenkt und mit seinem anderen Ende über den Gelenkbolzen 14 mit dem Steuerarm 9′ bzw. dem Parallellenker 9 gelenkig verbunden. Weiterhin ist auch der Parallellenker 8 mit dem Traglenker 7 über den Anlenkbolzen 14′ gelenkig verbunden. Über die Gelenkbolzen 15,16 sind die Parallellenker 8,9 an der Flügelrahmenschiene 10 unverschieblich angelenkt. Die Parallellenker 8,9 bilden zusammen mit dem Traglenker 7 und der Flügelrahmenschiene 10 ein Lenkerparallelogramm.

Auf der Festrahmenschiene 6 ist außerhalb des Schwenkbereichs des Traglenkers 7 ein Führungsschlitz 17 vorgesehen, in welchem das festrahmenseitige Ende 9˝ des Steuerarms über den Gelenkführungsstift 18 längsverschieblich geführt ist. Auf diese Weise werden die Flügelrahmenschiene 10 und damit auch der Flügel während seiner Drehöffnungsbewegung im Zusammenwirken mit dem Traglenker 7 so gesteuert, daß die untere Flügelecke eine annähernde Kreisbewegung um die fiktive Drehachse des Flügels beschreibt.

Auf der Festrahmenschiene 6 ist an der Außenkante eine nach oben vorstehende Anschlagleiste 6′ vorgesehen, an der in der Flügelschließstellung der Traglenker 7 sowie die beiden Parallellenker 8,9 anliegen. Weiterhin sind auf der Oberseite der Flügelrahmenschiene 10 noch von Befestigungsschraublöchern 19 durchsetzte Befestigungsköpfe 20 vorhanden, die in eine an der Flügelrahmenunterkante vorhandene Nut eingreifen und für eine sichere Befestigung der Schiene 10 am Flügel sorgen.

Der Stützstab 11 und der an ihm etwa mittig angelenkte Hängelenker 12 bilden eine Abstützschere, die wesentlich zur Abtragung des Flügelgewichts im Drehachsbereich beiträgt, so daß die Lenker 7,8,9 und 9′ des Eckgelenks davon wesentlich entlastet bleiben. Sowohl der Stützstab 11 als auch der Hängelenker 12 bestehen aus entsprechend gestanztem Flachmaterial, wobei der Hängelenker zu einem U-förmigen, den Stützstab 11 umgreifenden Gabelprofil geformt ist.

Der Stützstab 11 ist an seinem unteren Ende 11′ lagerzapfenartig zugespitzt und darüber in einem an der Festrahmenschiene 6 an deren der Drehachse zugewandtem Ende sitzenden Lagertopf 21 kugelgelenkig abgestützt. An seinem oberen Ende besitzt der Stützstab 11 einen aus Kunststoff bestehenden Gleitkopf 22, der in einer am Flügelrahmen 2 vorhandenen Führungsschiene 23 höhen- und gleitverschieblich geführt ist.

Der Hängelenker 12 ist an seinem unteren Ende hakenartig ausgebildet und darüber in die am drehachsseitigen Ende der Flügelrahmenschiene 10 nach oben abgewinkelt angebrachte Hakenöse 24 eingehängt. Da der Hängelenker 12 ein Gabelprofil besitzt, sind an dessen freien Schenkelenden zur Bildung der Einhängehaken 12′ T-profilförmige Einschnitte 12˝ vorgesehen, während am drehachsseitigen Ende der Flügelrahmenschiene 10 die hier vorhandene Halteöse 24 mit zwei entsprechend nebeneinander liegenden Ösenschlitzen versehen ist.

Da die aus dem Stützstab 11 und dem Hängelenker 12 bestehende Abstützschere während der Flügel-Drehöffnungsbewegung zwar bezüglich des Stützstabes 11 eine entsprechende Kippbewegung vollführt, wie das insbesondere Fig.3 erkennen läßt, und damit auch die Anlenkstelle 25 zwischen dem Stützstab 11 und dem Hängelenker 12 eine entsprechende Verlagerung nach unten erfährt, wird diese jedoch durch die dabei erfolgende entgegengesetzte Schwenkbewegung des Hängelenkers 12 zugleich kompensiert, so daß das untere Ende des Hängelenkers 12 eine Horizontalverlagerung erfährt, mithin auch der Flügel 2 drehachsseitig nicht abzusacken vermag.

Im Rahmen der vorliegenden Erfindung sind mancherlei Abwandlungen möglich. So können anstelle des dargestellten unteren Ecklager-Lenkergestänges grundsätzlich auch andere bekannte Lenkergestänge verwendet werden, die beim Drehöffnen des Flügels eine entsprechende Verlagerung seiner Drehachse bewirken.

## Patentansprüche

1. Verdeckt liegendes unteres Ecklager (3) für Dreh-, insbesondere Dreh/Kipp-Fenster, -Türen od.dgl., mit einem zwischen der Flügelunterkante und dem unteren Querholm (1′) des feststehenden Rahmens (1) angeordneten, beim Drehöffnen des Flügels (2) eine quer zur Flügelebene erfolgende Verlagerung der Flügeldrehachse bewirkenden Lenkergestänge und einem zwischen dem feststehenden Rahmen und dem Flügel im Drehachsbereich angeordneten, sich im wesentlichen in dessen Längsrichtung erstreckenden Arm, **dadurch gekennzeichnet,** daß der Arm als Stützstab (11) ausgebildet ist, und sich mit seinem unteren Ende (11′) auf dem festen Rahmen abstützt und den Flügel (2) drehachsseitig mitträgt, und mit seinem oberen Ende am Flügelrahmen (2) höhenverschieblich geführt und als Abstützschere ausgebildet mit einem etwa mittig an ihm angelenkten Hängelenker (12) versehen ist, an dessen unterem Ende (12′) der Flügelrahmen (2) hängt.

2. Ecklager nach Anspruch 1, **dadurch gekennzeichnet,** daß der Stützstab (11) an seinem unteren Ende (11′) lagerzapfenartig zugespitzt und darüber in einem an einer Festrahmenschiene (6) an deren der Drehachse zugewandtem Ende sitzenden Lagertopf (21) kugelgelenkig abgestützt ist, wohingegen der Hängelenker (12) an seinem freien Ende (12′) hakenartig ausgebildet und darüber in eine am drehachsseitigen Ende einer Flügelrahmenschiene (10) nach oben abgewinkelt angebrachte Hakenöse (24) eingehängt ist.

3. Ecklager nach Anspruch 2, **dadurch gekennzeichnet,** daß der Stützstab (11) und der Hängelenker (12) aus entsprechend gestanztem Flachmaterial bestehen, wobei der Hängelenker (12) zu einem U-förmigen, den Stützstab (11) umgreifenden Gabelprofil geformt ist, an dessen freien Schenkelenden zur Bildung der Einhängehaken (12′) T-profilförmige Einschnitte (12˝) vorgesehen sind, und daß die am drehachsseitigen Ende der Flügelrahmenschiene (10) abgewinkelt vorhandene Halteöse (24) mit zwei nebeneinander liegenden Ösenschlitzen versehen ist.

4. Ecklager nach einem der Ansprüche 1 bis 3, **dadurch gekennzeichnet,** daß am oberen Ende des Stützstabes (11) ein aus Kunststoff bestehender Gleitkopf (22) vorgesehen ist, der in einer am Flügelrahmen (2) vorhandenen Führungsschiene (23) gleitverschieblich geführt ist.

5. Ecklager nach einem der Ansprüche 1 bis 4, **dadurch gekennzeichnet,** daß das Lenkergestänge aus einem am unteren Querholm (1′) des feststehenden Rahmens (1) drehachsnah unverschieblich angebrachten Traglenker (7) und zwei damit gelenkig verbundenen, an der Flügelunterkante unverschieblich angelenkten Parallellenkern (8, 9) besteht, die zusammen mit dem Traglenker (7) und der Flügelunterkante ein Lenkerparallelogramm bilden und wobei der eine Parallellenker (9) über seine Gelenkverbindungsstelle (14) am Traglenker (7) zu einem Steuerarm (9′) verlängert ist, der mit seinem freien Ende in einem am festen Rahmen vorhandenen Führungsschlitz (17) längsverschieblich geführt ist, wobei der Steuerarm (9′) an dem von der Flügeldrehachse entfernt angeordneten Parallellenker (9) vorhanden und der Führungsschlitz (17) außerhalb des Schwenkbereichs des Traglenkers (7) angeordnet ist.

6. Ecklager nach Anspruch 5, **dadurch gekennzeichnet,** daß der Traglenker (7) auf der auf der Oberseite des unteren Querholms (1′) des festen Rahmens (1) angeschlagenen, auch den Führungsschlitz (17) für den Steuerarm (9′) enthaltenden Festrahmenschiene (6) und die beiden Parallellenker (8,9) auf der an der Flügelunterkante angeschlagenen Flügelrahmenschiene (10) angelenkt sind.

7. Ecklager nach Anspruch 6, **dadurch gekennzeichnet,** daß an der Außenkante der Festrahmenschiene (6) eine nach oben vorstehende Anschlagleiste (6′) vorgesehen ist, an der in der Flügelschließstellung der Traglenker (7) sowie die beiden Parallellenker (8,9) anliegen.

8. Ecklager nach Anspruch 7, **dadurch gekennzeichnet,** daß auf der Oberseite der Flügelrahmenschiene (10) von Befestigungsschraublöchern (19) durchsetzte Befestigungsköpfe (20) vorhanden sind.

## Claims

1. Concealed lower corner pivot (3) for windows, doors or the like which turn and in particular turn and tilt fitted with a guide rod assembly between the lower edge of the window casement and the lower transverse member (1′) of the fixed frame (1), causing the axis of rotation of the window casement to move transversely to the plane of the window casement when the casement of the window is turned to open and fitted with an arm located between the fixed frame and the window casement in the area of the axis of rotation extending fundamentally in its longitudinal direction, **characterised in that** the arm is designed as a supporting rod (11) and supported with its lower end (11′) on the fixed frame and carrying with it the window casement (2) near the axis of rotation and with its upper end running on the frame of window casement (2) in such a way that the height can be adjusted and designed as a scissor-type flat stay fitted with a suspended guide rod (12) hinged to it approximately in the middle, with the frame of the window casement (2) suspended in its lower edge (12′)

2. Corner pivot as claimed in claim 1 **characterised in that** the lower end (11′) of the supporting bar (11) is tapered like a trunnion and in addition is supported like a ball pivot in a bearing housing (21) sitting on a track in a fixed frame, at the end of the track near to the axis of rotation, whereas the free end (12′) of the suspended guide rod (12) is shaped like a hook and in addition is interlocked in an eyelet bent in an upwards direction (24) fitted a track in the frame of the window casement (10), at the end of the track near to the axis of rotation.

3. Corner pivot as claimed in claim 2 **characterised in that** the supporting bar (11) and the suspended bar (12) consist of the relevant stamped sheet material, whereby the suspended guide rod (12) is formed in a U-shape and the supporting bar (11) formed like an embracing fork, its free joint ends have T-shaped grooves (12˝) to form the suspension hooks (12′) and in that the angled retaining eyelet (24) in the track in the frame of the casement window, at the end near to the axis of rotation, is fitted with two adjacent eyelet grooves.

4. Corner pivot as claimed in one of the claims 1-3 **characterised in that** the upper end of the supporting bar (11) has a plastic guide head (22) which slides along a guide track (23) in the frame of the casement window.

5. Corner pivot as claimed in one of the claims 1-4 **characterised in that** the guide rod assembly consists of a support arm (7) attached, in such a way as not to slide, near to the axis of rotation, to the lower transverse member (1′) of the fixed frame (1) and two parallel guide arms flexibly attached to it and (8,9) fixed hinged at the lower edge of the window casement which together with the support arm and the lower edge of the window casement form a parallelogram of guide rods, whereby one of the parallel guide rods (9) is extended across its hinge connection point (14) on the support arm (7) to the control arm (9′), the free end of which runs in a longitudinal movement in a guide groove (17) in the fixed frame, whereby the control arm (9′) is fitted to the parallel guide rod (9) away from the axis of rotation of the window casement and the guide groove (17) is fitted outside the field of traverse of the support arm (7).

6. Corner pivot as claimed in claim 5 **characterised in that** the support arm (7) on the track (6) in the fixed frame butting against the upper side of the lower transverse member (1′) of the fixed frame (1), also containing the guide groove (17) for the control arm (9′) and the two parallel guide arms (8,9) on the track (10) in the frame of the window casement butting against the lower edge of the window casement are hinged.

7. Corner pivot as claimed in claim 6 **characterised in that** a locating stop (6′) protruding upwards is fitted on the outer edge of the track (6) in the fixed frame, against which the support arm (7) as well as the two parallel guide arms (8,9) rest with the window casement in the closed position.

8. Corner pivot as claimed in claim 7, **characterised in that** on the upper side of the track (10) in the frame of the window casement there are attachment heads (20) with attachment screw holes (19).

## Revendications

1. Support d'angle inférieur (3), à pose encastrée, pour fenêtre battante, et en particulier pour fenêtre oscillo-battante, porte battante ou similaires, avec une tringlerie d'articulation, disposée entre le chant inférieur de l'ouvrant et la travée transversale inférieure (1′) du cadre dormant (1) et fournissant lors de l'ouverture par traction de l'ouvrant (2) un appui rotatif agissant transversalement au plan de l'ouvrant, avec un bras disposé entre le cadre dormant et l'ouvrant au voisinage de l'axe de rotation et s'étendant en substance dans la direction longitudinale de celui-ci, **caractérisé en ce que** ce bras est réalisé sous la forme d'un barreau d'appui (11′) dont l'extrémité inférieure s'appuie sur le cadre dormant et entraîne l'ouvrant par l'intermédiaire de l'axe de rotation, et en ce que l'extrémité supérieure de ce bras est guidée en hauteur sur le cadre du battant (2), est dotée d'une articulation de suspension (12) articulée sensiblement sur le milieu de ce cadre, et est réalisée sous la forme d'un croisillon d'appui articulé, le cadre de l'ouvrant étant suspendu à l'extrémité inférieure (12′) de cette articulation de suspension (12).

2. Support d'angle selon la revendication 1, **caractérisé en ce que** l'extrémité inférieure (11′) du barreau d'appui (11) est rétrécie en pointe servant de pivot d'appui, et est soutenue à articulation sphérique dans une tête d'appui (21) reposant à l'extrémité du rail (6) du cadre dormant tournée vers l'axe de rotation, l'extrémité libre (12′) de l'articulation de suspension (12) étant par contre réalisée sous la forme d'un crochet qui est suspendu dans un oeillet (24) à crochet installé en position inclinée vers le haut à l'extrémité d'un rail du cadre d'ouvrant (10) située du côté de l'axe de rotation.

3. Support d'angle selon la revendication 2, **caractérisé en ce que** le barreau d'appui (11) et l'articulation de suspension (12) sont constitués d'un matériau plat découpé en forme par matriçage, l'articulation de suspension (12) étant réalisée sous la forme d'une fourche profilée en U enserrant le barreau d'appui (11), et dont les extrémités libres (12′) des ailes sont dotées de découpes (12˝) en forme de T destinées à former les crochets de suspension, et en ce que l'oeillet (24) à crochet situé en position inclinée à l'extrémité du rail (10) du cadre de l'ouvrant tournée vers l'axe de rotation est doté de deux fentes d'oeillet disposées l'une à côté de l'autre.

4. Support d'angle selon l'une des revendications 1 à 3, **caractérisé en ce qu'**un tête de glissement (22) réalisée en matériau synthétique, est prévue à l'extrémité supérieure du barreau d'appui (11), et est guidée à glissement dans un rail de guidage (23) situé sur le cadre de l'ouvrant (2).

5. Support d'angle selon l'une des revendications 1 à 4, **caractérisé en ce que** la tringlerie d'articulation est constituée d'un bras articulé porteur (7) installé en position non modifiable latéralement sur la travée transversale inférieure (1′) du cadre dormant (1), à proximité de l'axe de rotation, et de deux bras parallèles (8, 9) articulés en position non modifiable latéralement sur le chant inférieur de l'ouvrant, et qui forment avec le bras articulé porteur (7) et le chant inférieur de l'ouvrant un parallélogramme articulé, le bras articulé parallèle (9) étant prolongé au-delà de l'emplacement (14) de son articulation avec le bras articulé porteur (7) pour former un bras de guidage (9′) dont l'extrémité libre est guidée à déplacement longitudinal dans une fente de guidage (17) située sur le cadre dormant, le bras de guidage (9′) étant situé sur l'articulation parallèle (9) éloignée de l'axe de rotation de l'ouvrant, et la fente de guidage (17) est installée à l'extérieur de la région balayée par le bras articulé porteur (7).

6. Support d'angle selon la revendication 5, **caractérisé en ce que** le bras articulé porteur (7) est articulé sur le rail (6) du cadre dormant cloué sur la face supérieure de la travée transversale inférieure (1′) du cadre dormant (1) et reprenant également la fente de guidage (17) du bras de guidage (9′), et en ce que les deux bras articulés parallèles (8, 9) sont articulés sur le rail (10) du cadre de l'ouvrant cloué sur le chant inférieur de l'ouvrant.

7. Support d'angle selon la revendication 6, **caractérisé en ce qu'**une languette de butée (6′) débordant vers le haut est prévue sur la face extérieure du rail (6) du cadre dormant, languette contre laquelle reposent, en position fermée de l'ouvrant, le bras articulé porteur (7) et les deux bras articulés parallèles (8, 9).

8. Support d'angle selon la revendication 7, **caractérisé en ce que** des têtes de fixation (20) traversées par des trous filetés de fixation (19), sont prévues sur la face supérieure du rail (10) du cadre de l'ouvrant.
